# EUROPÄISCHE PATENTSCHRIFT

(11) **EP 0 899 763 B1**
(45) Veröffentlichungstag und Bekanntmachung des Hinweises auf die Patenterteilung: **02.11.2005**
(21) Anmeldenummer: 98111592.6
(22) Anmeldetag: 24.06.1998
(51) Int. Cl.: H01H 23/14, H01H 9/16, H01H 9/18

(54) **Tastschalteranordnung**
Keyswitch assembly
Disposition d'interrupteur à bouton poussoir

(30) Priorität: 01.09.1997 DE 19737907
(43) Veröffentlichungstag der Anmeldung: 03.03.1999
(73) Patentinhaber: ABB PATENT GmbH, 68526 Ladenburg (DE)
(72) Erfinder: Wieske, Stefan, Dipl.-Ing., 58285 Gevelsberg (DE)
(74) Vertreter: Miller, Toivo

(56) Entgegenhaltungen:
- DE-A- 3 314 323
- DE-A- 3 719 793
- DE-U- 9 218 404
- DE-U- 9 305 822
- US-A- 5 063 379

## Beschreibung

Die Erfindung bezieht sich auf eine Tastschalteranordnung mit einem oder mehreren elektrischen Tastschaltern, die jeweils eine Betätigungswippe aufweisen.

Tastschalteranordnungen, die eine Wippenbewegung der Betätigungswippe um eine horizontale Achse sowie solche, die eine Wippenbewegung um eine vertikale Achse zulassen, werden insbesondere als Eingabegeräte für Installationsbussysteme verwendet.

Die Erfindung bezieht sich insbesondere auf Tasteranordnungen, bei denen die Betätigungswippen um eine vertikale Achse bewegbar sind.

In DE-Gbm 93 05 822.5 ist eine solche Tasteranordnung dargestellt, bei der vier Betätigungswippen quer zur Längsrichtung des Installationsgeräts angeordnet sind. Eine solche Anordnung wird bevorzugt verwendet, wenn die einzelnen Betätigungswippen beschriftet werden sollen.

Die daraus bekannte Anordnung weist relativ kleine Betätigungswippen auf, die von einem Rahmen umgeben sind. Unter den Betätigungswippen sind mehrere Federelemente angeordnet, die eine Rückstellung der Wippe in ihre neutrale Lage bewir-ken.

In DE-U-9218404 wird eine Tastschalteranordnung gemäß dem Oberbegriff vom Anspruch beschrieben. Die Bedienelemente sind um eine Achse schwenkbar ausgeführt.

Der Erfindung liegt die Aufgabe zugrunde, eine Tastschalteranordnung mit wenigstens einem Tastschalter anzugeben, dessen Betätigungswippe einfach zu montieren ist, und bei dem gesonderte Rückstellfedern vermieden sind.

Diese Aufgabe wird durch eine Tastschalteranordnung mit den im Anspruch 1 angegebenen Merkmalen gelöst.

Zur Vermeidung gesonderter Rückstellfedern ist die Rückstellkraft von zwei Mikroschaltern zur Wippenrückstellung genutzt. Die Mikroschalter können einzeln betätigt werden durch Druck auf eine Seite der Wippe oder auch beide zugleich betätigt werden durch Druck auf die Wippenmitte. Die Mikroschalterfunktion, z.B. Jalousieauf- oder -abbewegung oder Bewegungsstop, kann durch eine Software zur Auswertung der Schalterbetätigung festgelegt werden.

Die Betätigungswippen sind einfach durch Aufsetzen auf einen Sockel und durch Einschnappen montierbar. Besonders vorteilhaft ist, daß die Betätigungswippen großflächig ausführbar sind und den Sockel überragen können. Es ist kein die Betätigungswippe umgebender Rahmen vorhanden.

Gemäß einer vorteilhaften Ausgestaltung können die Betätigungswippen mit einem beleuchteten Schriftfeld und mit einer Statusanzeige versehen werden. Eine weitere Ausgestaltung bezieht sich auf eine Fernbedienbarkeit der Tastschalteranordnung mittels eines Empfängers für Infrarotlichtsignale, der unter einer infrarotlichtdurchlässigen Abdeckung des Sockels anordenbar ist. Außerdem kann ein Tastschalter zum Schalten der Wippenbeleuchtung angeordnet werden.

Weitere Einzelheiten und Vorteile der Tastschalteranordnung ergeben sich aus der nachstehenden Beschreibung eines Ausführungsbeispiels anhand der Zeichnungsfiguren.

Es zeigen:
- Fig. 1: eine Gesamtansicht der Tastschalteranordnung,
- Fig. 2: einen Schnitt durch einen Tastschalter der Tastschalteranordnung und
- Fig. 3: die Unterseite einer Betätigungswippe eines Tastschalters.

Fig. 1 zeigt eine Tastschalteranordnung 26 mit drei Tastschaltern 10. Zur Bildung der Tastschalter 10 sind auf einem gemeinsamen Sockel 8 als Träger drei Betätigungswippen 3 angeordnet. Eine nicht durch die Wippen 3 abgedeckte Verlängerung des Sockels 8 ist durch eine infrarotlichtdurchlässige Abdeckung 27 abgedeckt. Im Bereich dieser Abdeckung 27 ist ein Betätigungsknopf 20 zur Betätigung eines Mikroschalters angeordnet, mit dem Beleuchtungseinrichtungen zur Beleuchtung von Schriftfeldern 11 auf den Betätigungswippen 3 schaltbar sind.

Unter der Abdeckung 27 ist ein Empfänger für Infrarotlichtsignale anordenbar, wodurch eine Fernbedienung der Tasteranordnung ermöglicht wird.

In einen Einschnitt oder Schacht 21 der Wippen 3 ist jeweils ein Lichtleiterkeil 2 einlegbar und mittels einer transparenten Abdeckung 1 abdeckbar. Zwischen die Abdeckung 1 und den Lichtleiterkeil 2 ist eine beschriftbare transparente Einlage 12 einlegbar. Diese Anordnung bildet das beleuchtbare Schriftfeld 11. Die Abdeckung 1 ist mittels Rastelementen 17, 18 einhängbar und einrastbar. Sie kann mit Lupeneffekt ausgebildet sein. Der Lichtleiterkeil 2 kann Beschichtungen 22, 23 zur Lichtreflexion tragen.

Mit Bezugszeichen 19 ist eine Statusanzeige bezeichnet, mit der ein Schaltzustand anzeigbar ist.

Fig. 2 zeigt weitere Einzelheiten zur Gestaltung des Tastschalters 10 einschließlich der Einrichtung zur Schriftfeldbeleuchtung und Statusanzeige.

Die Betätigungswippe 3 ist einfach durch Aufschnappen auf den Sockel 8 montierbar. Dazu dienen Rasthaken 24 an der Wippe 3 sowie Rastmittel 25 am Sockel 8 als Gegenstücke. Diese Mittel 24, 25 begrenzen die Wippenbewegung bzw. bestimmen die Ruhelage. Zu einem Tastschalter 10 gehören jeweils zwei, auch als Mikrotaster bezeichnete Mikroschalter 13, mit denen Schaltbefehle gebbar sind und die durch Betätigung der Wippe 3 über dort angeformte Betätigungsnocken 30 betätigbar sind. Die den Mikroschaltern 13 inhärente Rückstellkraft ist genutzt zur Rückstellung der Betätigungswippen 3 in ihre neutrale Lage. Dadurch sind gesonderte Federmittel vermieden.

Die Wippen 3 sind großflächig ausgeführt. In einer praktisch ausgeführten Tastschalteranordnung 26 haben die Wippen 3 eine Betätigungsfläche von etwa 90x25 mm. Trotzdem können die Betätigungswippen an beliebiger Stelle gedrückt werden ohne zu verkanten. Dies wird durch Einrichtungen zur Parallelführung erreicht, die aus Fig. 2 in Verbindung mit Fig. 3 ersichtlich sind.

Fig. 3 zeigt die Unterseite einer Wippe 3. Diese weist vier angeformte Rasthaken 24 mit jeweils zwei benachbarten Führungsstegen 31 auf. Mit den Führungsstegen 31 wird die Wippe 3 in Führungsschächten des Sockels 8 geführt, die in den Zeichnungsfiguren nicht sichtbar sind.

Aus Fig. 3 ist ersichtlich, daß auf der Unterseite der Betätigungswippe 3 Verstärkungs- und Abstandsmittel 32 vorhanden sind. Außerdem sind der Lichtleiterschacht 21, eine Aufnahmeöffnung 33 für ein Lichtleiterelement 6 der Statusanzeige 19 und die Betätigungsnocken 30 für die Betätigung der Mikroschalter 13 dargestellt. Eine Wand des Schachts 21 wirkt als lichtundurchlässige Trennwand 7 gegenüber der Statusanzeige 19.

Aus Fig. 2 sind noch weitere Einzelheiten zur Schriftfeldbeleuchtung und zur Statusanzeige ersichtlich. Auf der Leiterplatte 9 ist eine erste lichtemittierende Diode LED 4 angeordnet, die über eine Lichteintrittsfläche 14 am dicken Ende 15 des Lichtleiterkeils 2 Licht einspeist, das an einer Lichtaustrittsfläche 16 über das Schriftfeld verteilt austritt.

Die Statusanzeige 19 ist durch ein Lichtleiterelement 6 gebildet, in das eine auf der Leiterplatte 9 angeordnete zweite lichtemittierende Diode LED 5 Licht einspeist.

Die Lichtleiter 2, 6 sind von den LED's 4, 5 jeweils etwas beabstandet angeordnet, wodurch eine Wippenbewegung ermöglicht ist.

Mittels Zapfen 28 und einem Mehrfachstecker 29 ist die Tasteranordnung 26 auf ein Grundgerät mit Busankopplung aufsteckbar.

### Bezugszeichenliste

- 1: transparente Abdeckung
- 2: Lichtleiterkeil
- 3: Betätigungswippe
- 4: erste lichtemittierende Diode LED
- 5: zweite LED
- 6: Lichtleitelement
- 7: Trennsteg oder Trennwand
- 8: Sockel
- 9: Leiterplatte
- 10: Tastschalter
- 11: Schriftfeld
- 12: beschriftbare transparente Einlage
- 13: Mikroschalter
- 14: Lichteintrittsfläche
- 15: dickes Keilende
- 16: Lichtaustrittsfläche
- 17: erstes Rastelement der Abdeckung
- 18: zweites Rastelement der Abdeckung
- 19: Statusanzeige
- 20: Betätigungsknopf eines Mikroschalters oder Tasters
- 21: Lichtleiterschacht oder Einschnitt in der Wippe
- 22: erste Beschichtung
- 23: zweite Beschichtung
- 24: Rasthaken oder Rastmittel der Wippe
- 25: Rastmittel am Sockel
- 26: Tastschalteranordnung
- 27: infrarotlichtdurchlässige Abdeckung
- 28: Zapfen
- 29: Mehrfachstecker
- 30: Betätigungsnocken
- 31: Führungssteg
- 32: Verstärkungs- und Anschlagmittel
- 33: Aufnahmeöffnung für das Lichtleiterelement

## Patentansprüche

1. Tastschalteranordnung (26) mit einem oder mehreren Tastschaltern (10), die jeweils eine Betätigungswippe aufweisen und mit einem vorzugsweise für alle Tastschalter (10) gemeinsamen Sockel (8), in dem je Tastschalter (110) zwei Mikroschalter (133) auf einer Leiterplatte (9) angeordnet sind, wobei über an der Unterseite der Wippe (3) angeformte Betätigungsnocken (30) die Mikroschalter (13) betätigbar sind und die Wippen (3) über die Betätigungsnocken (30) durch die Rückstellkraft der Mikroschalter (13) in ihrer neutralen Ruhelage gehalten sind, **dadurch gekennzeichnet,**
- **dass** jede Betätigungswippe (33) durch vier an ihrer Unterseite angeformte Rasthaken (24) an der Wippe (3) und entsprechende Gegenstücke (25) am Sockel (8) eingeschnappt und gehalten ist,
- **dass** neben jedem Rasthaken (24) an den Wippen (3) zwei Führungsstege (31) angeformt sind, mit denen die Wippen (3) in Führungsschächten des Sockels (8) geführt sind.

2. Tastschalteranordnung nach Anspruch 1, **dadurch gekennzeichnet, dass** neben den Tastschaltern (10) eine Abdeckung (27) des Sockels (8) vorhanden ist, die aus einem infrarotdurchlässigen Werkstoff hergestellt ist, und unter der im Sockel (8) ein Infrarotlichtsensor angeordnet ist, über den die Tastschalteranordnung (26) fernbedienbar ist.

3. Tastschalteranordnung nach Anspruch 2, **dadurch gekennzeichnet, dass** im Bereich der Abdeckung (27) ein Betätigungsknopf (20) für einen zusätzlichen, auf der Leiterplatte (9) angeordneten Mikroschalter vorhanden ist, mit dem insbesondere eine Beleuchtungseinrichtung an der Tastschalteranordnung (226) schaltbar ist.

4. Tastschalteranordnung nach einem der vorstehenden Ansprüche, **dadurch gekennzeichnet, dass** die Tastschalter (10) jeweils ein Schriftfeld (11) aufweisen, das beleuchtbar ist mittels einer ersten LED (4), die Licht in einen Lichtleiterkeil (2) über eine Lichteintrittsfläche (114) einspeist, das über eine Lichtaustrittsfläche (16) des Lichtleiterkeils (2) austritt und eine beschriftbare transparente Einlage (12) hinterleuchtet, die durch eine transparente Abdeckung (1) abgedeckt ist.

5. Tastschalteranordnung nach einem der vorstehenden Ansprüche, **dadurch gekennzeichnet, dass** an den Betätigungswippen (3) jeweils eine Statusanzeige (19) vorhanden ist, die gebildet ist durch das Ende eines Lichtleiterstabs (6), in den mittels einer zweiten LED (5) Licht einspeisbar ist.

## Claims

1. A pushbutton switch arrangement (26) with one or several pushbutton switches (10) which each comprise an actuating rocker and a base (8) which is preferably common for all pushbutton switches (10), such that two microswitches (133) are arranged on a circuit board (9) for each momentary contact switch (110), with the microswitches being actuated by way of actuating cams (30) formed on the bottom side of the rocker (3), and the rockers (3) being held through the actuating cams (30) in their neutral idle position by the restoring force of the microswitches (13), **characterized in that**
- each actuating cam (33) is latched and held on the rocker (3) by four latching hooks (24) shaped on its bottom side and by respective counterparts (25) on the base;
- two guide webs (31) are formed adjacent to each latching hook (24) on the rockers (3) with which the rockers (3) are guided in guide shafts of the base (8).

2. A pushbutton switch arrangement according to claim 1, **characterized in that** a cover (27) of the base (8) is present in addition to the pushbutton switches (10), which cover is made of an infrared-transparent material and beneath which an infrared sensor is arranged in the base (8) through which the pushbutton switch arrangement (26) can be remote-controlled.

3. A pushbutton switch arrangement according to claim 2, **characterized in that** in the region of the cover (27) an actuating knob (20) for an additional microswitch arranged on the circuit board (9) is present, with which a lighting device in the pushbutton switch arrangement (26) can be switched in particular.

4. A pushbutton switch arrangement according to one of the preceding claims, **characterized in that** the pushbutton switches (10) each have a title block (11) which can be illuminated by means of a first LED (4) which supplies light in a light guide wedge (2) via a light entry surface (114) which exits via a light outlet surface (16) of the light guide wedge (2) and forms background lighting for a transparent insert (12) which can be labeled and is covered by a transparent cover (1).

5. A pushbutton switch arrangement according to one of the preceding claims, **characterized in that** a status display (19) each is provided on the actuating rockers (3), which display is formed by the end of a light guide rod (6) into which light can be fed by means of a second LED (5).

## Revendications

1. Structure d'interrupteur à bouton poussoir (26) avec un ou plusieurs interrupteurs à bouton poussoir (10) qui présentent respectivement une bascule d'actionnement et avec un socle (8) de préférence commun pour tous les interrupteurs à bouton poussoir (10) dans lequel deux microrupteurs (13) par interrupteur à bouton poussoir (10) sont disposés sur une carte de circuits imprimés (9), les microrupteurs (13) pouvant être actionnés par des cames d'actionnement (30) formées sur le dessous de la bascule (3) et les bascules (3) étant maintenues dans leur position de repos neutre par la force de rappel des microrupteurs (13) par l'intermédiaire des cames d'actionnement (30), **caractérisée**
**en ce que** chaque bascule d'actionnement (3) est encliquetée et maintenue par quatre crochets d'arrêt (24) formés sur le dessous de la bascule (3) et par des contre-éléments correspondants (25) sur le socle (8),
**en ce que**, à côté de chaque crochet d'arrêt (24), deux nervures de guidage (31) par lesquelles les bascules (3) sont guidées dans les cavités de guidage du socle (8) sont formées sur les bascules (3).

2. Structure d'interrupteur à bouton poussoir selon la revendication 1, **caractérisée en ce que**, à côté des interrupteurs à bouton poussoir (10), il y a un revêtement (27) du socle (8) qui est fabriqué en matière laissant passer la lumière infrarouge et sous lequel un capteur de lumière infrarouge par lequel la structure d'interrupteur à bouton poussoir (26) peut être commandée à distance est disposé dans le socle (8).

3. Structure d'interrupteur à bouton poussoir selon la revendication 2, **caractérisée en ce qu'**il y a, dans la région du revêtement (27), un bouton d'actionnement (20) pour un microrupteur supplémentaire disposé sur la carte de circuits imprimés (9) avec lequel, notamment, un dispositif d'éclairage sur la structure d'interrupteur à bouton poussoir (26) peut être commuté.

4. Structure d'interrupteur à bouton poussoir selon une des revendications précédentes, **caractérisée en ce que** les interrupteurs à bouton poussoir (10) présentent respectivement un champ d'écriture (11) qui peut être éclairé au moyen d'une première LED (4) qui fournit de la lumière dans un coin guide de lumière (2) par l'intermédiaire d'une surface d'entrée (14) de la lumière, laquellle lumière sort du coin guide de lumière (2) par l'intermédiaire d'une surface de sortie (16) et éclaire par l'arrière une pièce intercalaire (12) transparente inscriptible qui est recouverte par un couvercle (1) transparent.

5. Structure d'interrupteur à bouton poussoir selon une des revendications précédentes, **caractérisée en ce que** sur les bascules d'actionnement (3), il y a chaque fois un affichage d'état (19) qui est formé par l'extrémité d'une barre guide de lumière (6) dans laquelle de la lumière peut être fournie au moyen d'une deuxième LED (5).
